# EUROPÄISCHE PATENTSCHRIFT

(11) **EP 3 051 505 B1**
(45) Veröffentlichungstag und Bekanntmachung des Hinweises auf die Patenterteilung: **03.03.2021**
(21) Anmeldenummer: 16152548.0
(22) Anmeldetag: 25.01.2016
(51) Int. Cl.: G07D 9/00, G07F 17/32

(54) **VORRICHTUNG ZUM AUSGEBEN VON MÜNZEN**
DEVICE FOR DISPENSING COINS
DISPOSITIF DE DISTRIBUTION DE PIECES DE MONNAIE

(30) Priorität: 30.01.2015 DE 102015101421
(43) Veröffentlichungstag der Anmeldung: 03.08.2016
(73) Patentinhaber: Crane Payment Innovations Ltd., Royton Oldham OL2 6JZ (GB)
(72) Erfinder: Meyer, Wilfried, 21614 Buxtehude (DE); Herrmann, Matthias, 21717 Fredenbeck (DE); Völckers, Dennis, 27449 Kutenholz-Aspe (DE); Cohrs, Hans-Ulrich, 21640 Horneburg (DE)
(74) Vertreter: Peterreins Schley

(56) Entgegenhaltungen:
- EP-A1- 1 577 845
- DE-A1-102012 111 080

## Beschreibung

Die Erfindung betrifft eine Vorrichtung zum Ausgeben von Münzen, umfassend eine Münzfördereinrichtung und einen Münzcontainer, aus dem Münzen der Münzfördereinrichtung zugeführt werden können, sowie einen Münzauslass zur Ausgabe von Münzen, weiter umfassend einen elektrischen Antriebsmotor zum Antreiben der Münzfördereinrichtung, wobei bei einem Antreiben der Münzfördereinrichtung Münzen durch die Münzfördereinrichtung zu dem Münzauslass gefördert und ausgegeben werden.

Derartige Münzhopper besitzen eine Münzfördereinrichtung, beispielsweise eine Drehscheibe oder eine Münzförderkette. Aus einem Münzcontainer werden der Münzfördereinrichtung Münzen zugeführt. Durch ein durch den elektrischen Antriebsmotor bewirktes Antreiben der Münzfördereinrichtung werden diese Münzen zu dem Münzauslass gefördert und beispielsweise an einen Kunden ausgegeben.

Münzhopper werden zum Beispiel in Spielautomaten eingesetzt. Bei bekannten Münzhoppern kommt es immer wieder zu Manipulationen, um eine unbefugte Auszahlung der Münzen zu bewirken. Es sind unterschiedliche Manipulationsarten bekannt. Beispielsweise wird mit einem kleineren Akkublock direkt eine Kontaktierung der Anschlüsse des elektrischen Antriebsmotors vorgenommen und der Antriebsmotor dadurch zum Auszahlen der Münzen angetrieben. Auch wird mittels einer externen Steuerung ein Auszahlsignal auf die Steuerleitungen des Münzhoppers aufgebracht, so dass der Münzhopper einen entsprechenden Auszahlvorgang einleitet. Solche Manipulationen finden oftmals im regulären Betrieb eines mit solchen Münzhoppern ausgestatteten Auszahlsystems, wie eines Spielautomaten, statt. Aufgrund des großflächigen Einsatzes solcher Münzhopper beispielsweise in Spielhallen kommt es zu einem erheblichen Schaden.

DE 10 2012 111 080 A1 beschreibt eine Geldausgabeeinheit für ein Unterhaltungsspielgerät mit einem Elektromotor, der über einen Schalter mit Spannung beaufschlagbar ist. Die Versorgungsspannung des Elektromotors enthält einen Code, der mittels eines Schieberegisters aus der Versorgungsspannung gefiltert und an einen Vergleicherbaustein weitergeleitet wird, der diesen Code wiederum mit einem gespeicherten Code vergleicht. Bei Übereinstimmung des empfangenen Codes und des gespeicherten Codes sendet der Vergleicherbaustein ein Schaltsignal an den dem Elektromotor vorgelagerten Schalter, um so den Elektromotor mit Spannung zu versorgen.

Der Erfindung liegt daher die Aufgabe zugrunde, eine Vorrichtung der eingangs genannten Art bereitzustellen, die eine größere Sicherheit gegen Manipulation bietet.

Die Erfindung löst die Aufgabe durch den Gegenstand von Anspruch 1. Vorteilhafte Ausgestaltungen finden sich in den abhängigen Ansprüchen, der Beschreibung und den Figuren.

Für eine Vorrichtung der eingangs genannten Art löst die Erfindung die Aufgabe dadurch,
- dass mindestens ein elektronisches Freigabebauteil zum Empfang mindestens eines Freigabesignals vorgesehen ist, wobei das mindestens eine elektronische Freigabebauteil eine Ansteuerung des elektrischen Antriebsmotors zum Antreiben der Münzfördereinrichtung erst nach Empfang des mindestens einen Freigabesignals freigibt, und
- dass der elektrische Antriebsmotor eine Motorleiterplatte aufweist, mit der mehrere Ansteuerleitungen zum Senden des mindestens einen Freigabesignals und zum Ansteuern des elektrischen Antriebsmotors verbunden sind, wobei der elektrische Antriebsmotor mit seiner Motorleiterplatte in einer Kapselung aufgenommen ist, wobei die Kapselung eine Durchführung aufweist, durch die die Ansteuerleitungen aus der Kapselung herausgeführt sind, und
dass mindestens vier Ansteuerleitungen vorgesehen sind, wobei von den mindestens vier Ansteuerleitungen je zwei Ansteuerleitungen zum Übertragen des Freigabesignals und zwei Ansteuerleitungen zum Übertragen einer elektrischen Versorgungsspannung für den elektrischen Antriebsmotor vorgesehen sind.

Wie bereits erwähnt, handelt es sich bei der erfindungsgemäßen Vorrichtung zum Ausgeben von Münzen insbesondere um einen Münzhopper. Sofern in diesem Zusammenhang von Münzen gesprochen wird, umfasst dies allgemein scheibenförmige Wertgegenstände, also neben metallischen (Geld-)Münzen beispielsweise auch Metall- oder Kunststoffmarken (Token) etc.. Wie ebenfalls eingangs erläutert, werden bei einem solchen Münzhopper der Münzfördereinrichtung Münzen aus einem Münzcontainer zugeführt. Zum Auszahlen der Münzen wird die Münzfördereinrichtung durch den elektrischen Antriebsmotor in Bewegung, beispielsweise in Drehung, versetzt, so dass diese die auf der Münzfördereinrichtung befindlichen Münzen zu dem Münzauslass befördert und ausgibt, beispielsweise an einen Kunden. Der elektrische Antriebsmotor wirkt dabei in der Regel über ein Getriebe auf die Münzfördereinrichtung, beispielsweise ein Schneckengetriebe und eines oder mehrere weitere Zahnräder. Wie ebenfalls eingangs erwähnt, können die erfindungsgemäßen Vorrichtungen beispielsweise in Glücksspielautomaten in Spielhallen zum Einsatz kommen.

Erfindungsgemäß ist eine Kombination mehrerer Sicherheitsmaßnahmen vorgesehen, um eine Manipulation des Münzhoppers mit dem Ziel einer unbefugten Auszahlung von Münzen zu unterbinden. Zunächst ist mindestens eine elektronische Sicherheitsmaßnahme vorgesehen. So muss zum Ermöglichen der Ansteuerung des elektrischen Antriebsmotors zum Antreiben der Münzfördereinrichtung ein Freigabesignal vorliegen. Das erfindungsgemäß erforderliche Freigabesignal (Enable-Signal) stellt sicher, dass eine Ansteuerung des elektrischen Antriebsmotors nicht möglich ist, sofern nicht das korrekte elektronische Freigabesignal erzeugt und von dem elektronischen Freigabebauteil empfangen wird.

Neben der vorgenannten elektronischen Sicherheitsmaßnahme ist weiterhin mindestens eine mechanische Sicherheitsmaßnahme vorgesehen, nämlich eine mechanische Kapselung des Antriebsmotors einschließlich seiner Motorleiterplatte, so dass die Kontakte des Antriebsmotors und gegebenenfalls auf der Motorleiterplatte angeordnete elektronische Bauelemente, zum Beispiel das elektronische Freigabeelement, nicht für einen Manipulator von außen zugänglich sind. Es werden lediglich die Ansteuerleitungen aus der Kapsel herausgeführt. Ein einfaches elektrisches Kontaktieren der Anschlüsse des elektrischen Antriebsmotors, wie bei bisherigen Manipulationsversuchen, ist daher nicht mehr möglich.

Die Kapselung kann zum Beispiel einen den Antriebsmotor und gegebenenfalls auch die Motorleiterplatte umschließenden einseitig geschlossenen Kapselkörper und eine das offene Ende des Kapselkörpers verschließende Abschlussplatte umfassen. Auch kann sich auf der Abschlussplatte ein weiterer, die Motorleiterplatte umschließender rohrförmiger Kapselabschnitt befinden.

Das mindestens eine Freigabesignal kann mindestens ein elektrisches Spannungssignal sein, vorzugsweise mindestens ein Gleichspannungssignal, wobei das mindestens eine elektronische Freigabebauteil mindestens ein elektronisches Freigabeschaltbauteil ist, welches durch das mindestens eine Freigabesignal zum Zulassen einer Ansteuerung des elektrischen Antriebsmotors geschaltet wird. In besonders praxisgemäßer Ausgestaltung kann das mindestens eine elektronische Freigabeschaltbauteil mindestens ein Opto-Koppler sein.

Die Vorrichtung kann weiterhin eine außerhalb der Kapselung angeordnete Hauptleiterplatte umfassen, die ebenfalls mit den Ansteuerleitungen verbunden ist. Eine direkte Kontaktierung der Ansteuerleitungen ist dann von außen nicht oder nur schwer möglich. Um eine Manipulation weiter zu erschweren, kann auch vorgesehen sein, dass die mit der Motorleiterplatte verbundenen Ansteuerleitungen, insbesondere die für das Übertragen des Freigabesignals genutzte(n) Ansteuerleitung(en) einerseits und die für das Übertragen der elektrischen Versorgungsspannung andererseits genutzte(n) Ansteuerleitung(en) räumlich getrennt auf der Hauptleiterplatte kontaktiert sind. Auf der Hauptleiterplatte kann weiterhin mindestens ein elektronisches Bauteil angeordnet sein zum Senden des mindestens einen Freigabesignals an das mindestens eine elektronische Freigabebauteil.

Das mindestens eine elektronische Bauteil zum Senden des mindestens einen Freigabesignals an das mindestens eine elektronische Freigabebauteil kann in mindestens einen Mikrocontroller integriert sein. Auch das mindestens eine elektronische Freigabebauteil kann nach einer weiteren Ausgestaltung in mindestens einen Mikrocontroller integriert sein. Mit Mikrocontrollern können die Freigabesignale besonders einfach ausgewertet und verifiziert werden, insbesondere unter Verwendung von Verschlüsselungsprotokollen.

Entsprechend ist es möglich, dass das mindestens eine Freigabesignal ein mit mindestens einem Verschlüsselungsprotokoll verschlüsseltes Signal ist. Das Verschlüsselungsprotokoll wird von dem das Freigebesignal aussendenden elektronischen Bauteil, zum Beispiel angeordnet auf einer Hauptleiterplatte der Vorrichtung, zur Verschlüsselung des Freigabesignals genutzt. Das elektronische Freigebebauteil entschlüsselt mit diesem Verschlüsselungsprotokoll dann das empfangene Freigabesignal und gibt bei verifiziertem Freigabesignal das Ansteuern des elektrischen Antriebsmotors zum Antreiben der Münzfördereinrichtung frei. Es wäre auch denkbar, direkt die zum Ansteuern des elektrischen Antriebsmotors genutzte elektrische Versorgungsspannung als Trägersignal in geeigneter Weise zu modulieren und diese Modulation gleichzeitig als Freigabesignal zu verwenden.

Es sind auch mehrere Freigabesignale denkbar, die dann von einem oder mehreren elektronischen Freigabebauteilen empfangen werden. Dabei ist auch eine Kombination unterschiedlicher Typen von Freigabesignalen möglich, beispielsweise ein oder mehrere gleiche oder unterschiedliche Modulationssignale und ein oder mehrere mit gleichen oder unterschiedlichen Verschlüsselungsprotokollen verschlüsselte Freigabesignale.

Erfindungsgemäß sind mindestens vier Ansteuerleitungen, vorzugsweise mindestens sechs Ansteuerleitungen vorgesehen. Die Ansteuerleitungen können zum Beispiel als Flachkabelsystem ausgestaltet sein. Die im Vergleich zu konventionellen Vorrichtungen höhere Anzahl von Ansteuerleitungen ist unter anderem durch die zusätzlichen elektronischen Sicherungsmaßnahmen bedingt. Erfindungsgemäß sind zwei Ansteuerleitungen vorgesehen zum Übertragen des Freigabesignals. Weiterhin sind zwei Ansteuerleitungen vorgesehen zum Übertragen der elektrischen Versorgungsspannung für den elektrischen Antriebsmotor. Auch wäre es denkbar, für das Übertragen der elektrischen Versorgungsspannung insgesamt vier Ansteuerleitungen vorzusehen. Durch die größere Anzahl an Ansteuerleitungen wird eine externe Manipulation durch direktes Kontaktieren der Ansteuerleitungen weiter erschwert. Nach einer diesbezüglichen weiteren Ausgestaltung ist es möglich, dass sämtliche Ansteuerleitungen Einzelleitungen sind, die identisch ausgebildet sind.

Dadurch ist es für einen Manipulator schwierig, die einzelnen Ansteuerleitungen und ihre Funktion zu unterscheiden.

Für eine besonders sichere Abkapselung kann die Kapselung eine Metallkapselung sein. Es wäre jedoch auch denkbar, für die Kapselung einen besonders stabilen Kunststoff zu verwenden.

Nach einer weiteren Ausgestaltung kann vorgesehen, dass zum Ansteuern des elektrischen Antriebsmotors zum Antreiben der Münzfördereinrichtung eine elektrische Versorgungsspannung erforderlich ist, die eine definierte Grenzspannung überschreitet Die Grenzspannung stellt sicher, dass insbesondere mit kleinen und von einer Person leicht und unbemerkt trag- und anwendbaren Spannungsquellen, wie kleineren Akkublocks, keine ausreichende Spannung zum Ansteuern des elektrischen Antriebsmotors zur Verfügung gestellt werden kann. Dies stellt eine zusätzliche Absicherung dar.

Die Münzfördereinrichtung kann eine Drehscheibe oder eine Münzförderkette oder ein Münzförderband sein.

Ein Ausführungsbeispiel der Erfindung wird nachfolgend anhand von Figuren näher erläutert. Es zeigen schematisch:
- Fig. 1: eine erfindungsgemäße Vorrichtung in einer teilweise aufgeschnitten perspektivischen Ansicht,
- Fig. 2: die Ansicht aus Fig. 1 mit zur Veranschaulichung teilweise nicht dargestellter Kapselung des elektrischen Antriebsmotors, und
- Fig. 3: einen vergrößerten Ausschnitt der Ansicht aus Fig. 2 mit zur Veranschaulichung vollständig nicht dargestellter Kapselung des elektrischen Antriebsmotors.

Soweit nichts anderes angegeben ist, bezeichnen in den Figuren gleiche Bezugszeichen gleiche Gegenstände. Bei der in den Figuren gezeigten erfindungsgemäßen Vorrichtung zum Ausgeben von Münzen handelt es sich um einen Münzhopper. Der Münzhopper besitzt ein allgemein bei dem Bezugszeichen 10 gezeigtes Gehäuse und einen Münzcontainer 12 zur Aufnahme von Münzen. Aus dem Münzcontainer 12 werden Münzen einer in der rückseitigen Ansicht der Fig. 1 nicht näher dargestellten Münzfördereinrichtung, vorliegend einer Münzförderkette, zugeführt. Die Münzförderkette steht mit einem Getriebe in Eingriff, von dem in den Figuren ein erstes Zahnrad 16, ein zweites Zahnrad 18 und ein drittes Zahnrad 19 zu erkennen sind. Ein solches Getriebe ist an sich bekannt und soll daher nicht näher erläutert werden. Das dritte Zahnrad 19 kämmt mit einer Schnecke 20, die drehfest mit einer Antriebswelle 22 eines elektrischen Antriebsmotors 24 verbunden ist. Der grundsätzliche Aufbau und die grundsätzliche Funktion eines solchen Münzhoppers sind bekannt und werden daher nicht näher erläutert.

In Fig. 1 befindet sich der elektrische Antriebsmotor 24 in einer mechanischen Kapselung, beispielsweise einer Kunststoff- oder Metallkapselung. Die Kapselung umfasst einen einseitig geschlossenen Kapselkörper 26 und umschließt mit einem beispielsweise einstückig mit dem Kapselkörper ausgebildeten Abschnitt 28 auch das dritte Zahnrad 19 und teilweise das zweite Zahnrad 18. Aus Gründen der Veranschaulichung sind der Kapselkörper 26 und der Abschnitt 28 in den Figuren 2 und 3 nicht dargestellt, wobei in Fig. 2 noch ein ebenfalls zur Kapselung gehörender rohrförmiger Kapselabschnitt 30 gezeigt ist, der in Fig. 3 wiederum aus Gründen der Veranschaulichung nicht dargestellt ist. Auch der rohrförmige Kapselabschnitt 30 kann beispielsweise aus Kunststoff oder Metall bestehen. Die Kapselung des elektrischen Antriebsmotors 24 umfasst weiterhin eine das untere offene Ende des Kapselkörpers 26 bzw. des rohrförmigen Kapselabschnitts 30 verschließende Abschlussplatte 32, insbesondere ebenfalls aus Kunststoff oder Metall. In Fig. 3 ist eine Abkantung der Abschlussplatte 32 zu sehen. In Fig. 3 ist außerdem zu erkennen, dass der elektrische Antriebsmotor 24 eine Motorleiterplatte 34 umfasst, die über Kontakte 36 mit dem eigentlichen Antriebsmotor 24 verbunden ist. Auf der Motorleiterplatte 34 befinden sich elektronische Bauteile, wie unten noch näher erläutert werden wird.

Durch die Kapselung, umfassend den Kapselkörper 26, den rohrförmigen Kapselabschnitt 30 und die Abschlussplatte 32, ist der elektrische Antriebsmotor 24 einschließlich seiner Motorleiterplatte 34, den Motorkontakten 36 und den elektronischen Bauteilen auf der Motorleiterplatte mechanisch gekapselt und somit von außen nicht zugänglich. Der Kapselkörper 26 weist lediglich eine Durchführung 38 auf, durch die in dem dargestellten Beispiel mehrere, insbesondere vier Ansteuerleitungen 40 für den elektrischen Antriebsmotor 24 nach außen geführt sind. Die Ansteuerleitungen 40 sind an ihrem dem elektrischen Antriebsmotor 24 abgewandten Ende mit einer in den Figuren nicht näher dargestellten Hauptleiterplatte des Münzhoppers verbunden.

Durch ein Ansteuern des elektrischen Antriebsmotors 24 kann über die Schnecke 20 und die Zahnräder 16, 18, 19 des Getriebes die Münzförderkette drehend angetrieben werden. Dabei werden aus dem Münzcontainer 12 auf die Münzförderkette geförderte Münzen zu einem Münzauslass 42 gefördert und ausgegeben, beispielsweise an einen Kunden.

Um ein unbefugtes Auszahlen durch ein unbefugtes Ansteuern des elektrischen Antriebsmotors zu verhindern, sind über die mechanische Kapselung des elektrischen Antriebsmotors hinaus elektronische Sicherungsmaßnahmen vorgesehen. Einerseits befindet sich in dem dargestellten Ausführungsbeispiel auf der Motorleiterplatte 34 ein elektronisches Freigabebauteil, vorliegend in Form eines elektronischen Freigabeschaltbauteils. Auf der Hauptleiterplatte befindet sich ein weiteres elektronisches Bauteil. Bei einem befugten Ansteuern sendet das elektronische Bauteil auf der Hauptleiterplatte ein Freigabesignal, beispielsweise ein Gleichspannungssignal, an das elektronische Freigabebauteil auf der Motorleiterplatte 34, und zwar über zwei der Ansteuerleitungen 40. Daraufhin wird durch das elektronische Freigabebauteil eine Ansteuerung des elektrischen Antriebsmotors 24 grundsätzlich zugelassen. Weiterhin ist ein elektronisches Sperrelement vorgesehen, in dem vorliegenden Beispiel umfassend einen auf der Motorleiterplatte 34 angeordneter Feldeffekttransistor, beispielsweise einen MOSFET, sowie einen ebenfalls auf der Motorleiterplatte 34 angeordneten Gleichrichter. In dem dargestellten Beispiel liegt die über zwei weitere Ansteuerleitungen 40 bereitgestellte elektrische Versorgungsspannung für den elektrischen Antriebsmotor 24 an einem Eingang des Gleichrichters an. Der Ausgang des Gleichrichters ist mit dem Gate-Anschluss des Feldeffekttransistors verbunden, wobei das elektronische Freigabeschaltbauteil zwischen dem Ausgang des Gleichrichters und dem Gate-Anschluss des Feldeffekttransistors angeordnet ist. Bei Vorliegen des Freigabesignals stellt das elektronische Freigabeschaltbauteil die elektrische Verbindung zwischen dem Ausgang des Gleichrichters und dem Gate-Anschluss des Feldeffekttransistors her. Bei Anliegen der von dem Gleichrichter gerichteten Gleichspannung an dem Gate-Anschluss des Feldeffekttransistors wird dieser durchlässig geschaltet, so dass die pulsweitenmodulierte elektrische Versorgungsspannung, die auch an dem Source-Anschluss des Feldeffekttransistors anliegt, über den Drain-Anschluss des Feldeffekttransistors zur Ansteuerung des elektrischen Antriebsmotors 24 gelangen kann.

Durch die mechanische Kapselung des elektrischen Antriebsmotors 24 einschließlich seiner Motorleiterplatte 34 und den darauf angeordneten elektronischen Bauteilen ist zum einen eine mechanische Sicherung gegen Manipulation gegeben. Darüber hinaus wird durch die erläuterten elektronischen Sicherungsmaßnahmen eine Manipulation weiter erschwert.

## Patentansprüche

1. Vorrichtung zum Ausgeben von Münzen, umfassend eine Münzfördereinrichtung und einen Münzcontainer (12), aus dem Münzen der Münzfördereinrichtung zugeführt werden können, sowie einen Münzauslass (42) zur Ausgabe von Münzen, weiter umfassend einen elektrischen Antriebsmotor (24) zum Antreiben der Münzfördereinrichtung, wobei bei einem Antreiben der Münzfördereinrichtung Münzen durch die Münzfördereinrichtung zu dem Münzauslass (42) gefördert und ausgegeben werden,
- wobei mindestens ein elektronisches Freigabebauteil zum Empfang mindestens eines Freigabesignals vorgesehen ist, wobei das mindestens eine elektronische Freigabebauteil eine Ansteuerung des elektrischen Antriebsmotors (24) zum Antreiben der Münzfördereinrichtung erst nach Empfang des mindestens einen Freigabesignals freigibt,
- wobei der elektrische Antriebsmotor (24) eine Motorleiterplatte (34) aufweist, mit der mehrere Ansteuerleitungen (40) zum Senden des mindestens einen Freigabesignals und zum Ansteuern des elektrischen Antriebsmotors (24) verbunden sind, wobei der elektrische Antriebsmotor (24) mit seiner Motorleiterplatte (34) in einer Kapselung (26, 30, 32) aufgenommen ist, wobei die Kapselung (26, 30, 32) eine Durchführung (38) aufweist, durch die die Ansteuerleitungen (40) aus der Kapselung (26, 30, 32) herausgeführt sind, und **dadurch gekennzeichnet,**
- **dass** mindestens vier Ansteuerleitungen (40) vorgesehen sind, wobei von den mindestens vier Ansteuerleitungen (40) je zwei Ansteuerleitungen (40) zum Übertragen des Freigabesignals und zwei Ansteuerleitungen (40) zum Übertragen einer elektrischen Versorgungsspannung für den elektrischen Antriebsmotor (24) vorgesehen sind.

2. Vorrichtung nach Anspruch 1, **dadurch gekennzeichnet, dass** das mindestens eine Freigabesignal mindestens ein elektrisches Spannungssignal ist, vorzugsweise mindestens ein Gleichspannungssignal, wobei das mindestens eine elektronische Freigabebauteil mindestens ein elektronisches Freigabeschaltbauteil ist, welches durch das mindestens eine Freigabesignal zum Zulassen einer Ansteuerung des elektrischen Antriebsmotors (24) geschaltet wird.

3. Vorrichtung nach Anspruch 2, **dadurch gekennzeichnet, dass** das mindestens eine elektronische Freigabeschaltbauteil mindestens ein Opto-Koppler ist.

4. Vorrichtung nach einem der vorhergehenden Ansprüche, **dadurch gekennzeichnet, dass** das mindestens eine elektronische Freigabebauteil auf der Motorleiterplatte (34) angeordnet ist.

5. Vorrichtung nach einem der vorhergehenden Ansprüche, **dadurch gekennzeichnet, dass** sie weiterhin eine außerhalb der Kapselung (26) angeordnete Hauptleiterplatte umfasst, die ebenfalls mit den Ansteuerleitungen (40) verbunden ist.

6. Vorrichtung nach Anspruch 5, **dadurch gekennzeichnet, dass** auf der Hauptleiterplatte mindestens ein elektronisches Bauteil angeordnet ist zum Senden des mindestens einen Freigabesignals an das mindestens eine elektronische Freigabebauteil.

7. Vorrichtung nach Anspruch 6, **dadurch gekennzeichnet, dass** das mindestens eine elektronische Bauteil zum Senden des mindestens einen Freigabesignals an das mindestens eine elektronische Freigabebauteil in mindestens einen Mikrocontroller integriert ist.

8. Vorrichtung nach einem der vorhergehenden Ansprüche, **dadurch gekennzeichnet, dass** das mindestens eine elektronische Freigabebauteil in mindestens einen Mikrocontroller integriert ist.

9. Vorrichtung nach einem der vorhergehenden Ansprüche, **dadurch gekennzeichnet, dass** das mindestens eine Freigabesignal ein mit mindestens einem Verschlüsselungsprotokoll verschlüsseltes Signal ist.

10. Vorrichtung nach einem der vorhergehenden Ansprüche, **dadurch gekennzeichnet, dass** die Kapselung (26, 30, 32) eine Metallkapselung ist.

11. Vorrichtung nach einem der vorhergehenden Ansprüche, **dadurch gekennzeichnet, dass** zum Ansteuern des elektrischen Antriebsmotors (24) zum Antreiben der Münzfördereinrichtung eine elektrische Versorgungsspannung erforderlich ist, die eine definierte Grenzspannung überschreitet.

## Claims

1. Apparatus for dispensing coins, comprising a coin conveying device and a coin container (12), from which coins can be fed to the coin conveying device, and also a coin outlet (42) for dispensing coins, further comprising an electric drive motor (24) for driving the coin conveying device, wherein during driving of the coin conveying device coins are conveyed through the coin conveying device to the coin outlet (42) and dispensed,
- wherein at least one electronic enable component is provided for receiving at least one enable signal, wherein the at least one electronic enable component enables actuation of the electric drive motor (24) for driving the coin conveying device only after the at least one enable signal is received,
- wherein the electric drive motor (24) has a motor printed circuit board (34) to which a plurality of actuation lines (40) for sending the at least one enable signal and for actuating the electric drive motor (24) are connected, wherein the electric drive motor (24) together with its motor printed circuit board (34) is accommodated in an encapsulation (26, 30, 32), wherein the encapsulation (26, 30, 32) has a feedthrough (38) through which the actuation lines (40) are guided out of the encapsulation (26, 30, 32), and
**characterized**
- **in that** at least four actuation lines (40) are provided, wherein, from amongst the at least four actuation lines (40), in each case two actuation lines (40) are provided for transmitting the enable signal and two actuation lines (40) are provided for transmitting an electrical supply voltage for the electric drive motor (24).

2. Apparatus according to Claim 1, **characterized in that** the at least one enable signal is at least one electrical voltage signal, preferably at least one DC voltage signal, wherein the at least one electronic enable component is at least one electronic enable switching component which is switched by the at least one enable signal for permitting actuation of the electric drive motor (24).

3. Apparatus according to Claim 2, **characterized in that** the at least one electronic enable switching component is at least one optocoupler.

4. Apparatus according to one of the preceding claims, **characterized in that** the at least one electronic enable component is arranged on the motor printed circuit board (34).

5. Apparatus according to one of the preceding claims, **characterized in that** it furthermore comprises a main printed circuit board which is arranged outside the encapsulation (26) and is likewise connected to the actuation lines (40).

6. Apparatus according to Claim 5, **characterized in that** at least one electronic component is arranged on the main printed circuit board for sending the at least one enable signal to the at least one electronic enable component.

7. Apparatus according to Claim 6, **characterized in that** the at least one electronic component for sending the at least one enable signal to the at least one electronic enable component is integrated into at least one microcontroller.

8. Apparatus according to one of the preceding claims, **characterized in that** the at least one electronic enable component is integrated into at least one microcontroller.

9. Apparatus according to one of the preceding claims, **characterized in that** the at least one enable signal is a signal which is encrypted with at least one encryption protocol.

10. Apparatus according to one of the preceding claims, **characterized in that** the encapsulation (26, 30, 32) is a metal encapsulation.

11. Apparatus according to one of the preceding claims, **characterized in that** an electrical supply voltage, which exceeds a defined limit voltage, is required for actuating the electric drive motor (24) for driving the coin conveying device.

## Revendications

1. Dispositif de distribution de pièces de monnaie, comprenant un dispositif de transport de pièces de monnaie et un conteneur de pièces de monnaie (12) à partir duquel des pièces de monnaie peuvent être amenées au dispositif de transport de pièces de monnaie, ainsi qu'une sortie de pièces de monnaie (42) pour sortir des pièces de monnaie, comprenant en outre un moteur d'entraînement électrique (24) pour entraîner le dispositif de transport de pièces de monnaie, dans lequel, lorsque le dispositif de transport de pièces de monnaie est entraîné, des pièces de monnaie sont transportées jusqu'à la sortie de pièces de monnaie (42) et distribuées par le dispositif de transport de pièces de monnaie,
- dans lequel au moins un composant électronique de déblocage est prévu pour recevoir au moins un signal de déblocage, ledit au moins un composant électronique de déblocage débloquant une commande du moteur d'entraînement électrique (24) pour entraîner le dispositif de transport de pièces de monnaie seulement après réception dudit au moins un signal de déblocage,
- dans lequel le moteur d'entraînement électrique (24) présente une carte de circuits imprimés de moteur (34) à laquelle sont reliées plusieurs lignes de commande (40) pour envoyer ledit au moins un signal de déblocage et pour commander le moteur d'entraînement électrique (24), le moteur d'entraînement électrique (24) doté de sa carte de circuits imprimés de moteur (34) étant reçu dans un blindage (26, 30, 32), le blindage (26, 30, 32) présentant un passage (38) par lequel les lignes de commande (40) sont sorties du blindage (26, 30, 32), et
**caractérisé**
- **en ce qu'**au moins quatre lignes de commande (40) sont prévues, parmi les au moins quatre lignes de commande (40) respectivement deux lignes de commande (40) étant prévues pour transmettre le signal de déblocage et deux lignes de commande (40) étant prévues pour transmettre une tension d'alimentation électrique destinée au moteur d'entraînement électrique (24).

2. Dispositif selon la revendication 1, **caractérisé en ce que** ledit au moins un signal de déblocage est au moins un signal de tension électrique, de préférence au moins un signal de tension continue, dans lequel ledit au moins un composant de déblocage électronique est au moins un composant de déblocage électronique qui est commuté par ledit au moins un signal de déblocage pour permettre une commande du moteur d'entraînement électrique (24).

3. Dispositif selon la revendication 2, **caractérisé en ce que** ledit au moins un composant électronique de déblocage est au moins un optocoupleur.

4. Dispositif selon l'une quelconque des revendications précédentes, **caractérisé en ce que** ledit au moins un composant électronique de déblocage est disposé sur la carte de circuits imprimés de moteur (34).

5. Dispositif selon l'une quelconque des revendications précédentes, **caractérisé en ce qu'**il comprend en outre une carte mère disposée à l'extérieur du blindage (26) et qui est également reliée aux lignes de commande (40).

6. Dispositif selon la revendication 5, **caractérisé en ce que** sur la carte mère, au moins un composant électronique est disposé pour envoyer ledit au moins un signal de déblocage audit au moins un composant électronique de déblocage.

7. Dispositif selon la revendication 6, **caractérisé en ce que** ledit au moins un composant électronique pour envoyer ledit au moins un signal de déblocage audit au moins un composant électronique de déblocage est intégré dans au moins un microcontrôleur.

8. Dispositif selon l'une quelconque des revendications précédentes, **caractérisé en ce que** ledit au moins un composant électronique de déblocage est intégré dans au moins un microcontrôleur.

9. Dispositif selon l'une quelconque des revendications précédentes, **caractérisé en ce que** ledit au moins un signal de déblocage est un signal crypté par au moins un protocole de cryptage.

10. Dispositif selon l'une quelconque des revendications précédentes, **caractérisé en ce que** le blindage (26, 30, 32) est un blindage métallique.

11. Dispositif selon l'une quelconque des revendications précédentes, **caractérisé en ce qu'**une tension d'alimentation électrique qui dépasse une tension limite définie est nécessaire pour la commande du moteur d'entraînement électrique (24) afin d'entraîner le dispositif de transport de pièces de monnaie.
